# NEUE EUROPÄISCHE PATENTSCHRIFT

(11) **EP 1 080 513 B2**
(45) Veröffentlichungstag und Bekanntmachung des Hinweises auf die Entscheidung über den Einspruch: **07.01.2009**
(45) Hinweis auf die Patenterteilung: 13.11.2002
(21) Anmeldenummer: 99915696.1
(22) Anmeldetag: 23.03.1999
(51) Int. Cl.: H01Q 1/12, H01Q 23/00

(54) **FAHRZEUG-ANTENNENEINRICHTUNG**
AUTOMOBILE ANTENNA DEVICE
SYSTEME D'ANTENNE POUR VEHICULE

(30) Priorität: 25.05.1998 DE 19823202
(43) Veröffentlichungstag der Anmeldung: 07.03.2001
(73) Patentinhaber: Hirschmann Electronics GmbH & Co. KG, 72654 Neckartenzlingen (DE)
(72) Erfinder: WENDT, Dirk, D-72555 Metzingen (DE); LIPKA, Günter, D-73779 Deizisau (DE); JÄGER, Werner, A-6845 Hohenems (AT)
(74) Vertreter: Thul, Hermann
(86) Internationale Anmeldenummer: PCT/EP1999/001980
(87) Internationale Veröffentlichungsnummer: WO 1999/062136

(56) Entgegenhaltungen:
- EP-A- 0 506 451
- EP-A- 0 791 975
- EP-A2- 0 033 472
- DE-A- 2 328 167
- DE-A- 2 328 168
- DE-A1- 4 307 232
- DE-C1- 19 536 131
- GB-A- 2 210 730
- JP-A- 8 321 714
- US-A- 4 623 207
- US-A- 5 363 114

## Beschreibung

Die Erfindung betrifft eine Fahrzeug-Antenneneinrichtung nach dem Oberbegriff des Anspruches 1.
Eine Fahrzeug-Antenneneinrichtung ist beispielsweise durch die DE 37 19 692 C2 und ihre praktische Realisierung bei einer Ausführung fiir Mercedes Benz-PKW der Baureihe W 210 bekannt. Dabei ist das Hochfrequenzgerät, welches Anpaß-Schaltungen und Verstärker beinhaltet, an der Karosserie angebracht und über Kabel mit am Scheibenrand angeordneten Kontaktstellen der Antennenstruktur(en) verbunden. Die Kabel sind an den Kontaktstellen der Scheibe entweder fest (durch Lötung) oder lösbar (Steck- oder Druckknopf-Verbindungen) und am Hochfrequenzgerät umgekehrt entweder gesteckt oder angelötet.
Die genannten Kontakte müssen sämtliche Toleranzen zwischen der Karosserie und der damit über einen flexiblen Kleber verbundenen Fahrzeug-Front- oder - Heckscheibe ausgleichen, die bei der Fertigung der Kontakte, der Montage von Scheibe und Hochfrequenzgerät sowie durch die Rüttelbewegungen des Fahrzeugs entstehen.
Die Toleranzen der Kontaktstellen der als Silberdruck hergestellten Antennenstrukturen gegenüber dem Scheibenrand sowie der Scheibe gegenüber der Karosserie bedingen unter anderem verhältnismäßig große Kontaktflächen, welche hochfrequenztechnisch ungünstig sind.
Die Verlegung der Verbindungskabel beeinflußt die Antennenparameter, insbesondere die Anschlußimpedanz der Antenne, wodurch beim Hochfrequenzgerät eingangsseitig hohe Toleranzen entstehen, die ebenfalls ausgeglichen werden müssen. Alle Lötungen auf der Fahrzeugscheibe sind überdies problematisch, weil sie aufgrund der Vorspannung und der schlechten Wärmeleitfähigkeit des Glases zu erheblichen Glasbruchraten und damit einer Verteuerung des Systems fuhren.

Aus der EP 0 386 678 B1 ist es weiterhin bekannt, bei einer Fahrzeugantenne zum Anschluß an Antennenstrukturen vorgesehene aktive Vierpole durch Lötung oder Klebung fest auf einer Fahrzeugscheibe anzubringen. Bei dieser Anordnung müssen keine Toleranzen zwischen Fahrzeugscheibe und Karosserie ausgeglichen werden. Außerdem treten mangels einer Relativbewegung des Hochfrequenzgeräts gegenüber der Karosserie auch keine auszugleichenden Schwingungstoleranzen zwischen beiden bei bewegtem Fahrzeug auf.
Diese bekannte Einrichtung ist indessen nicht für Reparaturen oder einen Austausch des Hochfrequenzgerätes geeignet, weil dafür in aufwendiger Weise bei der ersten Alternative ein Ablöten und Wiederanlöten des reparierten oder ausgewechselten Hochfrequenzgerätes und bei der zweiten Alternative sogar ein vollständiger Scheibentausch erforderlich ist.
Außerdem sind Leitungs- und Lötverbindungen für den Anschluß des Vierpols an die Antennen nötig, die einen erhöhten Aufwand sowie die bereits beschriebene Gefahr eines Scheibenbruchs bedingen.

Bei einer aus der GB-A-2 210 730 bekannten Scheibenantenne ist die Antennenstruktur schon nicht auf einer Fahrzeugscheibe angebracht, sondern auf einem Isolierfilm, der seinerseits auf der Fahrzeugscheibe mittels eines Klebers befestigt ist. Auf den Isolierfilm ist eine Isolierfolie aufgeklebt, die am Antennen-Fußpunkt eine Koaxialbuchse trägt, deren HF-Anschlüsse mit den zugehörigen Kontaktstellen der Antennenstruktur verbunden sind und in die der Koaxialstecker eines zur hochfrequenzmäßigen Verbindung mit einem entfernt angeordneten HF-Gerät (Autotelefon) vorgesehenen koaxialen Verbindungskabels einsteckbar ist. Die bekannte Fahrzeug-Antenneneinrichtung ist somit in Aufbau und Montage aufwendig.

Gleiches gilt auch für die in der EP-A-0 791 975 beschriebenen Fahrzeug-Antenneneinrichtung, bei der die auf einer Fahrzeugscheibe angeordneten Antennenkontakte mit den an der Karosserie angebrachten Kontaktteile (Kontaktfuß) und weiter über eine Verbindungsleitung mit dem ebenfalls an der Karosserie befestigten HF-Gerät (Signalverarbeitungsgerät) verbunden sind.

Aus der JP-A-8-321714 ist eine Fahrzeug-Antenneneinrichtung mit den Merkmalen des Oberbegriffes des Patentansprüches 1 bekannt.

Der Erfindung liegt die Aufgabe zugrunde, eine Fahrzeugantenneneinrichtung der eingangs genannten Art zu schaffen, bei der das Hochfrequenzgerät auf möglichst einfache und kostengünstige Weise lösbar an der Scheibe befestigbar und zugleich ohne Verbindungsleitungen und ohne Lötung elektrisch mit den Anschlußstellen der Antennenstruktur(en) verbindbar ist.

Diese Aufgabe ist durch die Merkmale des Anspruches 1 gelöst. Durch die lösbare Anordnung des Hochfrequenzgerätes auf der Fahrzeugscheibe sind nicht nur die Toleranzen sowie Relativbewegungen zwischen Karosserie und Scheibe unbeachtlich und lediglich noch die eine Zehnerpotenz geringeren Toleranzen des Silberdrucks auszugleichen, sondern zusätzlich auch Geräteauswechslungen einfach und schnell ausführbar. Dies kann zu Reparaturzwecken oder für den Einsatz unterschiedlicher Hochfrequenzgeräte zur Anpassung an geänderte Bedingungen erfolgen. Darüber hinaus ist es auch möglich, für eine Reihe von Fahrzeugen den gleichen Sockel vorzusehen und diesen dann je nach Fahrzeugtyp bzw. Antennentyp mit einem passenden Hochfrequenzgerät zu bestücken, dessen äußere Form bezüglich einer sicheren Halterung an den Sockel angepaßt stets dieselbe ist und deren Kontaktschema den Konfigurationen der jeweiligen Anschlußstellen entspricht.

Die erfindungsgemäße Einrichtung ist somit im Vergleich zum beschriebenen Stand der Technik wesentlich vielseitiger verwendbar und ein Gerätewechsel bedingt keinen teuren Scheibenwechsel.
Als Hochfrequenzgeräte sind dabei den Bedürfnissen des Einzelfalls angepaßt unterschiedliche elektronische Baueinheiten einsetzbar. Im Regelfall ist das ein Verstärker mit Anpaß-Schaltung, es kann aber auch - für den Fall, daß nur eine geringe, den Sichtbereich des Fahres nicht störende Scheibenfläche zur Verfügung steht - lediglich eine Anpaß-Schaltung sein, die z.B. über eine Flachbandleitung entweder direkt oder über einen an der Karosserie befestigten Verstärker mit einem Empfänger oder Sender in Verbindung steht.
Weiterhin ist das Hochfrequenzgerät, also beispielsweise ein Verstärker, direkt, d.h. ohne Verbindungsleitung an den Antennenfußpunkt anzuschließen, wodurch sowohl eine vom Aufbau des Fahrzeugs unabhängige gute Anpassung als auch - im Empfangsfall - ein optimales Signal-Rausch-Verhältnis am Verstärkerausgang erreicht ist. Im Sendefall ist durch den direkten Anschluß des Hochfrequenzgeräts an die Antennenstruktur(en) kein Anpaßglied, sondern lediglich ein an die an die Kontaktstellen transformierten Fußpunktimpedanzen der Antennenstruktur(en) angepaßter Verstärkerausgang erforderlich. Damit steht an den Antennen eine optimale Sendeleistung zur Verfügung.

Für den elektrischen Anschluß des Hochfrequenzgerätes an die Kontaktstellen der Antennenstruktur(en) besteht eine besonders einfache und kostengünstig herstellbare Ausführung in der direkten Verbindung der Geräteanschlüsse mit den Kontaktstellen. Der Sockel muß dabei keinerlei Kontakt- sondern lediglich Haltevorrichtungen aufweisen und ist dadurch äußerst kostengünstig als einfaches Spritzgußteil herstellbar.

In den Unteransprüchen sind vorteilhafte Ausführungen und Ausgestaltungen der Fahrzeug-Antenneneinrichtung gemäß Anspruch 1 angegeben.

Durch Zusammenfassung der Kontaktstellen mehrerer auf der Fahrzeugscheibe aufgedruckter Antennenstrukturen, beispielsweise fiir mehrere Frequenzbereiche und/oder fiir Diversity-Empfang, in einem flächenmäßig kleinen Anschlußfeld (Anspruch 2) sind die an sich schon geringen Silberdrucktoleranzen noch weiter vermindert. Vor allem aber sind die Kontaktstellen nicht wie beim Stand der Technik gemäß der DE 37 19 692 C2 um die gesamte Fahrzeugscheibe herum angeordnet, sondern mit erheblich geringerem Aufwand auf eine relativ kleine Fläche begrenzbar. Dadurch kann auch die Größe des Sockels und damit die Sichtbeeinträchtigung minimiert oder der Sockel in vorteilhafter Weise z.B. unter Verkleidungen des Fahrzeugs angeordnet werden.

Dabei ist es besonders günstig, die Zuleitungen von den Fußpunkten der Antennenstrukturen zu den Kontaktstellen des Anschlußfeldes nach Anspruch 3 durch Koplanarleitungen zu realisieren, weil diese einfach herzustellen sind und gute elektrische Übertragungsdaten aufweisen. Besonders kostengünstig und präzise ist ihre Herstellung zusammen mit dem Silberdruck der Antennenstrukturen (Anspruch 5).
Dies gilt auch für gemäß Anspruch 4 vorgesehene Markierungen, die eine schnelle und genau positionierte Anbringung des Sockels auf der Fahrzeugscheibe ermöglichen, die wiederum eine exakte Zuordnung der Kontakte des Hochfrequenzgerätes zu den Kontaktstellen und damit eine sichere Kontaktierung gewahrleistet

Für die Halterung des Hochfrequenzgerates im Sockel ist eine Reihe von technischen Lösungen möglich. Eine in Aufbau und Herstellung unkomplizierte Ausführung ist in Anspruch 6 angegeben.

Dabei wird das Hochfrequenzgerät soweit in den Sockel eingeschoben, bis die nach außen abragenden Nasen des Hochfrequenzgerätes vollständig unter die Vorsprünge des Sockel-Rahmens eingeführt sind.

Vorteilhafterweise sind die Vorsprünge und Nasen gemäß Anspruch 7 an drei korrespondierenden Seiten des Sockels bzw. des Hochfrequenzgerätes angeordnet, so daß sich das Hochfrequenzgerät - insbesondere wenn die Vorsprünge an jeder Rahmenseite durchgehend ausgebildet sind - wie in eine Art Tasche des Sockels einschieben läßt.
Dazu ist allerdings auf der Einführungsseite ein ausreichender Platzbedarf in der Größenordnung des Einschubweges erforderlich. Bei einer bevorzugten Montage des Sockels im Randbereich der Fahrzeugscheibe steht jedoch in aller Regel ein derartiger Platzbedarf nicht zur Verfügung. Für diesen Fall ist es günstiger, daß die Vorsprünge an den Seiten und - zur Materialersparnis auch an der der Einführungsseite gegenüberliegenden Seite - unterbrochen sind oder anders ausgedrückt, daß an jeder der drei Seiten mehrere Vorsprünge vorgesehen sind. Das Hochfrequenzgerät wird bei dieser vorteilhaften Ausgestaltung zunächst senkrecht zur Fläche des Sockels in diesen eingerührt, wobei die seitlichen Nasen des Hochfrequenzgerätes zwischen den seitlichen Vorsprüngen des Sockels hindurch gleiten, und anschließend senkrecht dazu bis zum Anschlag in den Sockel eingeschoben, wobei alle Nasen unter den zugehörigen Vorsprüngen liegen.
Beim ersten Montageschritt ragt das Hochfrequenzgerät lediglich um etwa die Tiefe der Vorsprünge über die Einführungsseite hinaus, so daß sich diese Ausführung aufgrund des geringeren Platzbedarfs besonders für die Montage an Scheibenrändern eignet.

Gemäß einer weiteren vorteilhaften Ausgestaltung der Erfindung ist vorgesehen das Hochfrequenzgerät mittels einer lösbaren Rasthalterung rüttelsicher im montierten Zustand zu halten (Anspruch 8). Besonders einfach und kostengünstig sowohl hinsichtlich der Herstellung als auch der Bedienung ist eine Ausbildung dieser Rasteinrichtung gemäß Anspruch 9. Die Rastzungen mit den Rastnocken sind ohne Mehrkosten z.B. im Spritzgußverfahren mit dem Sockel zusammen herstellbar.
Die Rastnocken werden beim Einführen des Hochfrequenzgeräts in den Sockel heruntergedrückt und schnappen bei vollständig eingeschobenem Hochfrequenzgerät aufgrund der Federwirkung der Rastzungen wieder in ihre Ausgangslage, wobei sie das Gehäuse des Hochfrequenzgerätes hintergreifen. Zum Ausbau des Hochfrequenzgerätes ist dieses andererseits nach Herunterdrücken der Rastnocken ohne weiteres aus dem Sockel herausziehbar.

Das Einschieben des Hochfrequenzgeräts in den Sockel wird erheblich erleichtert durch gemäß Anspruch 10 vorgesehene Gleitschrägen an den einander zugewandten Stirnflächen korrespondierenden Nasen und Vorsprünge. In vielen Fällen genügt es, entweder nur die Vorsprünge oder nur die Nasen anzuschrägen. Bei Herstellung des Sockels und des Gehäuses des Hochfrequenzgerätes beispielsweise im Spritzgußverfahren können jedoch die Nasen und Vorsprünge ohne Mehrkosten mit korrespondierenden Profilen gefertigt werden.

Die lösbare elektrische Verbindung der Anschlüsse der Hochfrequenzgeräte mit den zugehörigen Kontaktstellen der Antennenstrukturen auf der Fahrzeugscheibe erfolgt bei einer besonders vorteilhaften Ausführung der erfindungsgemäßen Fahrzeug-Antenneneinrichtung gemäß Anspruch 11 durch am Hochfrequenzgerät angebrachte Kontaktfedern. Diese gewährleisten nicht nur einen dauerhaft sicheren Kontakt, der bei Bedarf ohne jeden Aufwand lösbar ist, sondern drücken zugleich ihre Nasen durch ihre Federkraft an die Unterseite der Vorsprünge, welche die Federkraft aufnehmen. Durch geeignete Formgebung und Wahl des Materials der Kontaktfedern ist sonach auf einfachste Weise sowohl ein ausreichender Kontaktdruck und damit eine rüttelsichere Kontaktierung als auch die Vermeidung von Klappergeräuschen erreicht.

Eine weitere Möglichkeit, den Kontaktdruck der Kontaktfedern auf die Kontaktstellen ohne Mehraufwand zu erhöhen, ist in Anspruch 12 angegeben. Sie erfolgt dadurch, daß die Nasen und damit die am Hochfrequenzgerät angebrachten Kontaktfedern durch die zweite Gleitschräge bei vollständig in den Sockel eingeschobenem Hochfrequenzgerät noch weiter zur Fahrzeugscheibe hingedrückt werden. Grundsätzlich können die Kontaktfedern an beliebigen Stellen der den Sockel zugewandten Fläche des Hochfrequenzgerätes angebracht sein, sie müssen lediglich exakt den korrespondierenden Kontaktstellen der Antennenstrukturen gegenüberliegen. Eine besonders einfache und damit genaue Positionierung ist jedoch dann erreichbar, wenn die Kontaktfedern in einer Linie ausgerichtet, beispielsweise zwischen den Vorsprüngen auf der breiten Seite (Kontaktseite) des Sockels angeordnet sind.

Eine gewölbte Ausbildung der Kontaktfedern in ihrer Längsrichtung, also der Einschubrichtung, nach Anspruch 13 bewirkt in vorteilhafter Weise nicht nur einen punktförmigen und damit definierten Kontakt mit hohem Kontaktdruck, sondern auch ein schonendes Aufgleiten auf den Silberdruck der Kontaktstellen, der dadurch auch bei mehrfachem Herausziehen und Einschieben eines Hochfrequenzgerätes in den bzw. aus dem Sockel vor Beschädigungen sicher ist. Sollte bei alternativen Einrichtungen neben einer Verschiebung des Hochfreuenzgerätes und damit der Kontaktfedem in deren Längsrichtung auch in ihrer Querrichtung erfolgen, so ist auch eine konvexe Wölbung in dieser Querrichtung vorteilhaft.

Die Kontaktfedern könnten aus leitfähigem Kunststoff in der Form von Kunststoffpads (wegen deren geringer Länge ist der elektrische Widerstand noch ausreichend gering) oder aus metallbeschichtetem Kunststoff bestehen. Metallfedern gemäß Anspruch 14 haben demgegenüber den Vorteil höherer Stabilität bzw. Bruchsicherheit, größerer möglicher Kontaktdrücke und besserer Leitfähigkeit. Außerdem sind sie in beliebiger Form einfacher und kostengünstiger als Stanzbiegeteile herstellbar.

Eine Ausführungsform der Kontaktfeder nach Anspruch 15 stellt eine besonders für den elektrischen Anschluß an Schaltungsplatinen und die Halterung in eingegossenen Platinen geeignete Realisierung dar.

Dabei zeichnet sich eine Ausbildung gemäß Anspruch 16 durch eine hohe mechanische Stabilität und eine große Lötfläche fiir einfache und sichere Kontaktierung auf der Schaltungsplatine aus.

Zur exakten Positionierung des ebenen Federarms auf der Platine fiir den Löt- und ggf. den Eingieß- bzw. Umspritzvorgang ist es besonders vorteilhaft, das freie Ende des ebenen Schenkels nach Anspruch 17 mit einem abgebogenen Fortsatz zu versehen, der zur Montage in eine zugeordnete Ausnehmung der Schaltungsplatine eingesteckt wird.

Als Schutz gegen mechanische Beschädigungen und Witterungseinflüsse ist es vorteilhaft, das Hochfrequenzgerät mit einem Gehäuse zu versehen (Anspruch 18). Zur sicheren Vermeidung von Kurzschlüssen besteht dieses aus Isoliermaterial. Besonders kostengünstig ist die Herstellung, wenn das Gehäuse gemäß Anspruch 19 aus Umspritz- bzw. Vergußmaterial besteht, da dieses nicht nur auf einfache Weise in allen möglichen Formen, z.B. ohne Mehrkosten mit Haltenasen, herstellbar ist, keine besonderen Haltemittel für eingespritzte Teile wie z.B. die Kontaktfedern benötigt und nicht zuletzt besonders flach herstellbar ist, wodurch eine versteckte Montage unter Formteilen des Fahrzeugs wie dem Himmel, der Hutablage oder der C-Säulen-Verkleidung möglich ist.

Ein weiterer Vorteil eines Kunststoff-Gußgehäuses besteht darin, daß praktisch ohne Mehrkosten in der Fertigung zusätzliche Vorrichtungen, beispielsweise Halte- oder Führungseinrichtungen, etwa eingeformte Kabelaufnahmen fiir Zuleitungen weiterer Antennen (z.B. Mobilfunk- oder GPS-Navigationsantennen), integrierbar sind. Damit entfällt die Notwendigkeit zusätzlicher Elemente für Führungs- und Haltefunktionen.

Das Hochfrequenzgerät ist hinsichtlich seiner Abmessungen nicht an die Größe des Sockels gebunden. Es kann vielmehr mit Teilen, welche keine Kontakte aufweisen, ohne weiteres auch über den Sockel hinausragen, sofern die Haltekraft der die Vorsprünge des Sockels hintergreifenden Nasen ausreicht.

Ist dies nicht der Fall, z.B. wenn eine besonders hohe Rüttelsicherheit gefordert wird, so ist eine Erweiterung des Sockels über seinen dem Anschlußfeld der Antennenstrukturen zugeordneten Anschlußbereich hinaus gemäß Anspruch 21 von Vorteil. Dabei sind die seitlichen Vorsprünge zweckmäßigerweise als voneinander beabstandete Einzelvorsprünge ausgebildet, zwischen denen die seitlichen Nasen des erweiterten Teils des Hochfrequenzgerätes eingeführt werden, an der dritten Seite kann dagegen auch ein durchgehender Vorsprung vorgesehen sein.
Der gesamte Sockel kann mehrteilig (aber einstückig) aufgebaut sein, mit dem Vorteil, daß lediglich ein Sockel fiir unterschiedliche Gerätegrößen erforderlich ist. Die Fahrzeug-Antenneneinrichtung ist damit kostengünstig und vielseitig. Vor allem aber erfordern Gerätevarianten (z.B. ein- oder mehrstufige Verstärker und passive Schaltungen wie Filter, Anpassungsschaltungen oder Fernspeiseeinrichtungen) durch diese Sockelausführung keine Scheibenvarianten.

Die in Anspruch 22 vorgesehene Befestigung des Sockels auf der Fahrzeugscheibe ist dauerhaft sicher, schnell exakt und mit erheblich geringerem Aufwand ausführbar als Lötverbindungen.

Auch relativ komplizierte Hochfrequenzgeräte sind heute bereits mit verhältnismäßig kleinen Abmessungen herstellbar. Trotzdem ist es im Interesse einer größtmöglichen Fahrsicherheit von Vorteil, den Sockel gemäß Anspruch 23 möglichst am Scheibenrand zu positionieren und, wenn irgendwie möglich, wie bereits erwähnt unter Formteilen des Fahrzeugs oder nach Anspruch 24 unter von Schwarzdruck abgedeckten Scheibenflächen anzuordnen.

Die Erfindung wird nachstehend noch anhand eines Ausführungsbeispieles einer erfindungsgemäßen Fahrzeug-Empfangsantenneneinrichtung mit erweitertem Sockel und einem Verstärker in den Figuren näher erlautert. Es zeigen:
- Fig. 1 -: eine perspektivische Ansicht einer erfindungsgemäßen Fahrzeug-Antenneneinrichtung auf einer Fahrzeugscheibe mit noch nicht im Sockel montiertem Verstärker und zwei Ausschnitten in vergrößertem Maßstab, wobei der Sockelausschnitt in einem Teilbereich nochmals vergrößert ist,
- Fig. 2a -: eine Draufsicht auf den Anschluß- und einen angrenzenden Erweiterungsbereich des Sockels,
- Fig. 2b -: eine Draufsicht auf diesen Sockelteil und
- Fig. 2c -: einen Schnitt durch den Sockel auf Höhe der kontaktseitigen seitlichen Vorsprünge mit stirnseitiger Ansicht des Verstärkers,
- Fig. 3a -: einen Schnitt durch den Verstärker in Einschubrichtung auf Höhe eines kontakseitigen Vorsprungs in vergrößertem Maßstab
- Fig. 3b -: einen Schnitt durch den Verstärker in Einschubrichtung auf Höhe einer Kontaktfeder,
- Fig. 4a -: eine Draufsicht auf eine Kontaktfeder von der Kontaktseite her in vergrößertem Maßstab und
- Fig. 4b -: eine seitliche Ansicht der Kontaktfeder.

Die für den Empfang von Signalen in unterschiedlichen Frequenzbereichen vorgesehene Fahrzeug-Antenneneinrichtung besteht aus einem als Kunststoffspritzteil hergestellten Sockel 1, einem darin einsetzbaren Hochfrequenzverstärker 2 sowie einem flächenmäßig minimierten, im rechten oberen Eckbereich einer Fahrzeug-Heckscheibe 3 angeordneten Anschlußfeld 4, in dem die Fußpunkte mehrerer, hier nur als Kästchen prinzipiell dargestellter Antennenstrukturen 5-10 in flächigen Kontaktstellen 11 zur Kontaktierung mit zugeordneten Kontaktfedern 12 des Hochfrequenzverstärkers 2 zusammengeführt sind.
Die Verbindungsleitungen der Kontaktstellen 11 mit den Antennenfußpunkten sind je nach Länge als einfache Leitungsbahnen 13-16 oder Koplanarleitungen 17, 18 ausgebildet und kostensparend zusammen mit den Antennenstrukturen 5-10 sowie den Kontaktstellen 11 in Silberdruck auf die Fahrzeugscheibe 3 aufgebracht. Durch die Zusammenführung aller Antennenanschlüsse ist in vorteilhafter Weise nur ein Verstärker erforderlich, der überdies an einer nicht störenden Stelle auf der Fahrzeugscheibe 3 angeordnet sein kann.

Der Sockel 1 besteht aus einem rechteckigen Rahmen mit seitlichen Rahmenteilen 19, 20, 21 und 22 sowie einem einführungsseitigen und einem kontaktseitigen Rahmenteil 23 bzw. 24. Zwischen den seitlichen Rahmenteilen 19 und 20 befindet sich der Anschlußbereich 25 fiir den Hochfrequenzverstärker 2, zwischen den seitlichen Rahmenteilen 20 und 21 bzw. 21 und 22 jeweils ein Erweiterungsabschnitt 26 bzw. 27. Die seitlichen Rahmenteile 19-22 weisen jeweils zwei nach innen vorragende Haltevorsprünge 28 auf, das kontaktseitige Rahmenteil 24 weist im Anschlußbereich 7 Haltevorsprünge 29 und in den Erweiterungsabschnitten 26, 27 je einen durchgehenden Haltevorsprung 30, 31 auf. Alle Haltevorsprünge 28 bis 31 sind vom Sockelboden beabstandet.
Am einführungsseitigen Rahmenteil 23 sind federnde Rastzungen 32 angeformt, welche in Rastnocken 33 zur Halterung des montierten Hochfrequenzverstärkers 2 enden.

Der Hochfrequenzverstärker 2 besteht aus einer die elektrischen Schaltungsbauteile tragenden Schaltungsplatine 34, die in ein Spritzgußgehäuse 35 eingebettet ist, das passend fiir den Einbau in den Sockel 1 ausgebildet und bemessen ist. Es weist an den beiden Schmalseiten je zwei Nasen 36 und an der Kontaktseite im Anschlußbereich 25 Nasen 37 auf, die mit den Vorsprüngen 29 des Rahmenteils 24 des Sockels 1 korrespondieren.
An der kontaktseitigen Stirnfläche des außerhalb des Anschlußbereichs 25 liegenden Abschnitts des Gehäuses 35 sind zwei mit den Vorsprüngen 30, 31 der Erweiterungsabschnitte 26, 27 des Sockels 1 zusammenwirkende durchgehende Nasen 38, 39 angeformt.

Zwischen den Nasen 37 im Anschlußbereich 25 sind die Kontaktfedern 12 angeordnet, die mit einem ebenen Teil 40 auf der Schaltungsplatine 34 aufliegen, dort mit entsprechenden Anschlußpunkten verlötet sind und zur mechanischen Fixierung mit einem am Ende abgewinkelten Fortsatz 41 in eine Ausnehmung 42 der Schaltungsplatine 34 eingreifen. Nach dem Vergießen sind die Kontaktfedern 12 im Gehäuse 35 sicher und ausreichend stabil angebracht, um den Federdruck bei erfolgter Kontaktierung aufnehmen zu können. Der nach unten aus dem Gehäuse 35 herausragende zurückgebogene Federteil 43 ist als Kontaktschenkel in Längsrichtung konvex gewölbt. Zur Erhöhung der Stabilität der Kontaktfedern ist der ebene Federteil 40 breiter ausgeführt als der gewölbte Kontaktschenkel 43.

Die Montage der Fahrzeugantenneneinrichtung ist äußerst einfach:
Zunächst wird der Sockel 1 anhand von Markierungen 44, die ebenfalls als Silberdruck bereits mit den Antennenstrukturen 5-10 sowie den Kontaktstellen 11 und den Verbindungsleitungen 13-18 auf der Fahrzeugscheibe 3 aufgebracht sind, so positionsgenau über dem Anschlußfeld 4 der Kontaktstellen auf der Fahrzeugscheibe 3 aufgeklebt, daß bei montiertem Hochfrequenzverstärker die Kontaktfedern 12 exakt auf den zugehörigen Kontaktstellen 11 aufliegen.

Nach erfolgter Klebung wird der Hochfrequenzverstärker 2 mit seitlichen Nasen 36 in die Zwischenräume zwischen den seitlichen Vorsprüngen 28 des Sockels 1 in diesen senkrecht zur Scheibenebene eingeführt, wobei die Rastnasen 33 durch den Gehäuseboden so zur Fahrzeugscheibe 3 hingedrückt werden, daß anschließend der Hochfrequenzverstärker 2 bis zum Anschlag in Richtung zum kontaktseitigen Rahmenteil 24 hin eingeschoben werden kann.
Dabei gleiten die Nasen 36-39 des Verstärkergehäuses 35 unter die korrespondierenden Vorsprünge 28-31 des Sockels 1 und bei vollständig eingeschobenem Hochfrequenzverstärker schnappen die Rastnocken 33 nach oben und hintergreifen das Verstärkergehäuse 35.
In dieser montierten Lage ist der Hochfrequenzverstärker 2 somit nach allen Seiten hin im Sockel gehalten.
Die Nasen 36 bis 39 weisen an ihren den Vorsprüngen 28 bis 31 zugewandten Stirnseiten Gleitschrägen 45 auf, die das Einschieben des Verstärkergehäuses 35 in den Sockel 1 erleichtern.

Beim Einführen des Hochfrequenzverstärkers 2 in den Sockel 1 werden die Kontaktfedern 12 senkrecht zur Scheibenebene zusammengedrückt, so daß ihre gewölbten Kontaktschenkel 43 nach dem Aufgleiten auf die Kontaktstellen 11 beim anschließenden Einschieben des Verstärkergehäuses 35 unter Federdruck an den Kontaktstellen anliegen und einen sicheren Kontakt herstellen. Zugleich werden durch den Druck der Kontaktfedern 12 die einander gegenüberliegenden Flächen der zusammengehörenden Vorsprünge 28-31 und Nasen 36-39 gegeneinander gepreßt, wodurch sich auch die Haltewirkung erhöht.
Diese Wirkung wird noch verstärkt durch eine weitere Schräge 46 der Nasen 36-39, welche das vollständig in den Sockel 1 eingeführte Verstärkergehäuse 35 noch weiter in Richtung zur Fahrzeugscheibe 3 hin drücken.
Die Unterseite der Vorsprünge 28-31 ist der beschriebenen Kontur der Nasen 37-39 mit zwei Schrägen 45 und 46 angepaßt.

Das Verstärkergehäuse 35 weist eine bei der Spritzgußfertigung im gleichen Arbeitsgang hergestellte Führungs- und Haltenut 47 zur Aufnahme eines Kabels 48, das von einer nicht zur Fahrzeug-Antenneneinrichtung gehörenden weiteren, nicht dargestellten Antenne, z.B. einer GPS-Antenne, kommt und zu einem Navigationsgerät weitergeleitet ist.
Die zu nicht dargestellten Empfängern, z.B. für Rundfunk-Empfang und eine Fernsteuerverriegelung, führenden, im Verstärkergehäuse 35 miteingegossenen Ausgangsleitungen des Hochfrequenzverstarkers 2 sind hier als Flachbandleitungen 49, 50 ausgeführt.

Insgesamt ist mit dem beschriebenen Aufbau eine erfindungsgemäße Fahrzeug-Antenneneinrichtung geschaffen, bei der das Hochfrequenzgerät 2 auf unkomplizierte und kostengünstige Art ohne Lötung ruttelsicher aber doch lösbar auf der Scheibe angebracht ist, eine Reparatur oder der Einsatz eines anderen Hochfrequenzgerätes keinen Scheibenwechsel bedingt, der Verstarker sehr flach und damit für die Montage unter Formteilen des Fahrzeugs geeignet ist, lediglich ein Hochfrequenzgerät für eine ganze Anzahl Antennenstrukturen erforderlich ist und dabei zugleich minimale Toleranzen auszugleichen sind und durch den direkten Anschluß des Hochfrequenzverstärkers an die Antennenstrukturen optimale elektrische Übertragungsdaten erreicht sind.

## Patentansprüche

1. Fahrzeug-Antenneneinrichtung mit wenigstens einer auf einer Fahrzeugscheibe (3) aufgebrachten Antennenstruktur (5 bis 10), deren Fußpunkt(e) flächige Kontaktstellen (11) zur elektrischen Verbindung mit einem Schaltungsbauteile enthaltenden Hochfrequenzgerät (2) bilden, wobei ein die Kontaktstellen (11) der wenigstens einen Antennenstruktur (5 bis 10) umfassender, auf der Fahrieugscheibe (3) angebrachter, aus nicht leitendem Material bestehender Sockel (1) zur lösbaren Aufnahme des Hochfrequenzgerätes (2) vorgesehen ist, dessen Anschlüsse (12) mit den zugehörigen Kontaktstellen (11) lösbar elektrisch verbunden sind, **dadurch gekennzeichnet, dass** die Anschlüsse (12) des im Sockel (1) montierten Hochfrequenzgerätes (2) direkt mit den zugehörigen Kontaktstellen (11) der wenigstens einen Antennenstruktur (5 bis 10) lösbar elektrisch verbunden sind.

2. Fahrzeug-Antenneneinrichtung nach Anspruch 1 mit wenigstens zwei Antennenstrukturen, **dadurch gekennzeichnet, daß** die Antennenfußpunkte (11) über Zuleitungen (13-18) in einem vom Sockel (1) umfaßten, durch die Anschlußstellen (11) gebildeten Anschlußfeld (4) zusammengeführt sind.

3. Fahrzeug-Antenneneinrichtung nach Anspruch 2, **dadurch gekennzeichnet, daß** Zuleitungen (17, 18) als Koplanarleitungen ausgebildet sind.

4. Fahrzeug-Antenneneinrichtung nach einem der Ansprüche 1 bis 3, **dadurch gekennzeichnet, daß** auf der Fahrzeugscheibe (3) Markierungen (44) für die Soll-Positionierung des Sockels (1) angebracht sind.

5. Fahrzeug-Antenneneinrichtung nach Anspruch 3 oder 4, **dadurch gekennzeichnet, daß** die Zuleitungen (13-18) und die Markierungen (44) sowie den zugehörigen Kontakten des Hochfrequenzgerätes (2) zugeführte Stromversorgungs- und Masseleitungen als zugleich mit dem Silberdruck der Antennenstrukturen (5-10) auf die Fahrzeugscheibe (3) aufgedruckte Silberdruckflächen ausgebildet sind.

6. Fahrzeug-Antenneneinrichtung nach einem der Ansprüche 1 bis 5, **dadurch gekennzeichnet, daß** der Rahmen (19-22 und 24) des Sockels (1) nach innen ragende Vorsprünge (28-31) und das Hochfrequenzgerät (2) korrespondierende nach außen abragende Nasen (36-39) aufweist, die derart angeordnet und ausgebildet sind, daß sie bei im Sokkel (1) montiertem Hochfrequenzgerät (2) die Vorsprünge (18-31) haltend hintergreifen.

7. Fahrzeug-Antenneneinrichtung nach Anspruch 6, **dadurch gekennzeichnet, daß** die Nasen (36-39) und Vorsprünge (28-31) an drei Seiten des Hochfrequenzgerätes (2) und des Sockels (1) angebracht sind.

8. Fahrzeug-Antenneneinrichtung nach Anspruch 1 bis 7, **dadurch gekennzeichnet, daß** das im Sokkel (1) montierte Hochfrequenzgerät (2) durch eine lösbare Rasteinrichtung (32, 33) gehalten ist.

9. Fahrzeug-Antenneneinrichtung nach Anspruch 8, **dadurch gekennzeichnet, daß** die Rasteinrichtung aus am Rahmen des Sockels (1) angeordneten, vorzugsweise damit einstückigen, federnden Rastzungen (32) besteht, die mit Rastnocken (33) an der Rückwand des Gehäuses (35) des montierten Hochfrequenzgerätes (2) anliegen.

10. Fahrzeug-Antenneneinrichtung nach einem der Ansprüche 6 bis 9, **dadurch gekennzeichnet, daß** die bei der Montage des Hochfrequenzgerätes (2) im Sockel (1) einander zugewandten Stirnflächen der Nasen (36-39) und/oder der Vorsprünge (28-31) Gleitschrägen (45) aufweisen.

11. Fahrzeug-Antenneneinrichtung nach einem der Ansprüche 1 bis 10, **dadurch gekennzeichnet, daß** das Hochfrequenzgerät (2) federnde Kontaktelemente (12) aufweist, die bei im Sockel (1) montiertem Hochfrequenzgerät (2) unter Druck an den zugehörigen Kontaktstellen (11) der wenigstens einen Antennenstruktur (5-10) anliegen.

12. Fahrzeug-Antenneneinrichtung nach einem der Ansprüche 6 bis 11, **dadurch gekennzeichnet, daß** die Nasen (36-39) und/oder die Vorsprünge (28-31) zum Gehäuse des Hochfrequenzgerätes (2) hin eine weitere Schräge (46) aufweisen.

13. Fahrzeug-Antenneneinrichtung nach Anspruch 11 oder 12, **dadurch gekennzeichnet, daß** zumindest die an den Kontaktstellen (11) anliegenden Bereiche der Kontaktelemente (12) in ihrer Längsrichtung konvex gewölbt sind.

14. Fahrzeug-Antenneneinrichtung nach einem der Ansprüche 11 bis 13, **dadurch gekennzeichnet, daß** die Kontaktelemente (12) metallische Blattfedern sind.

15. Fahrzeug-Antenneneinrichtung nach Anspruch 14, **dadurch gekennzeichnet, daß** die Blattfedern (12) etwa u-förmig ausgebildet sind, mit einem ebenen Schenkel (40), der im Hochfrequenzgerät (2), vorzugsweise auf einer darin angeordneten Schaltungsplatine (34), mechanisch befestigt und elektrisch angeschlossen ist, sowie einem konvex gewölbten Schenkel (43), der bei montiertem Hochfrequenzgerät (2) unter Druck an den Kontaktstellen (11) der wenigstens einer Antennenstruktur (5-10) anliegt.

16. Fahrzeug-Antenneneinrichtung nach Anspruch 15, **dadurch gekennzeichnet, daß** der ebene Schenkel (40) breiter ist als der gewölbte Schenkel (43).

17. Fahrzeug-Antenneneinrichtung nach Anspruch 16, **dadurch gekennzeichnet, daß** der ebene Schenkel (40) am freien Ende einen zum gewölbten Schenkel (43) hin abgebogenen Fortsatz (41) zum Eingriff in eine Ausnehmung (42) der Schaltungsplatine (34) aufweist.

18. Fahrzeug-Antenneneinrichtung nach einem der Ansprüche 1 bis 17, **dadurch gekennzeichnet, daß** das Hochfrequenzgerät (2) ein Gehäuse (35) aus isoliermaterial aufweist.

19. Fahrzeug-Antenneneinrichtung nach einem der Ansprüche 1 bis 18, **dadurch gekennzeichnet, daß** das Gehäuse (35) durch eine Kunststoffvergußmasse gebildet ist.

20. Fahrzeug-Antenneneinrichtung nach Anspruch 18 oder 19, **dadurch gekennzeichnet, daß** im Gehäuse (35) Halte- und/oder Führungseinrichtungen (47) und/oder Steckeinrichtungen integriert sind.

21. Fahrzeug-Antenneneinrichtung nach einem der Ansprüche 1 bis 20, **dadurch gekennzeichnet, daß** der Sockel (1) über den Anschlußbereich hinaus um zusätzliche Abschnitte (26, 27) mit Vorsprüngen (30, 31) erweitert ist, die von Nasen (38, 39) weiterer Hochfrequenz-Gehäuseteile (34) hintergriffen sind.

22. Fahrzeug-Antenneneinrichtung nach einem der Ansprüche 1 bis 21, **dadurch gekennzeichnet, daß** der Sockel (1) auf der Fahrzeugscheibe (3) aufgeklebt ist.

23. Fahrzeug-Antenneneinrichtung nach einem der Ansprüche 1 bis 22, **dadurch gekennzeichnet, daß** der Sockel (1) an einer das Sichtfeld des Fahrers möglichst wenig beeinträchtigenden Stelle der Fahrzeugscheibe (3) angeordnet ist.

24. Fahrzeug-Antenneneinrichtung nach einem der Ansprüche 1 bis 23, **dadurch gekennzeichnet, daß** sie auf der gegenüberliegenden Seite der Fahrzeugscheibe durch Schwarzdruck abgedeckt ist.

## Claims

1. Vehicle antenna device having at least one antenna structure (5 to 10) which is mounted on a vehicle windscreen (3) and whose base point/points form planar contact points (11) for electrical connection to a radio frequency device (2) which contains a circuit component, wherein a base (1) which comprises the contact points (11) of the at least one antenna structure (5 to 10), is attached to the vehicle windscreen (3), is composed of non-conductive material and has the purpose of releasably holding the radio frequency device (2) is provided, the terminals (12) of which base (1) are electrically connected in a releasable fashion to the associated contact points (11), **characterized in that** the terminals (12) of the radio frequency device (2) which is mounted in the base (1) are directly electrically connected in a releasable fashion to the associated contact points (11) of the at least one antenna structure (5 to 10).

2. Vehicle antenna device according to Claim 1, having at least two antenna structures, **characterized in that** the antenna base points (11) are combined by means of feed lines (13-18) in a terminal panel (4) which is surrounded by the base (1) and is formed by the connecting points (11).

3. Vehicle antenna device according to Claim 2, **characterized in that** feed lines (17, 18) are embodied as coplanar lines.

4. Vehicle antenna device according to one of Claims 1 to 3, **characterized in that** marks (44) for the desired positioning of the base (1) are provided on the vehicle windscreen (3).

5. Vehicle antenna device according to Claim 3 or 4, **characterized in that** the feed lines (13-18) and the marks (44) as well as power supply lines and earth lines which lead to the associated contacts of the radio frequency device (2) are embodied as silver printed areas which are printed onto the vehicle windscreen (3) at the same time as the silver printing of the antenna structures (5-10).

6. Vehicle antenna device according to one of Claims 1 to 5, **characterized in that** the frame (19-22 and 24) of the base (1) has inwardly protruding projections (28-31), and the radio frequency device (2) has corresponding protrusions (36-39) which project outward and which are arranged and embodied in such way that when the radio frequency device (2) is mounted in the base (1) they engage behind the projections (18-31) in a securing fashion.

7. Vehicle antenna device according to Claim 6, **characterized in that** the protrusions (36-39) and projections (28-31) are provided on three sides of the radio frequency device (2) and of the base (1).

8. Vehicle antenna device according to Claims 1 to 7, **characterized in that** the radio frequency device (2) which is mounted in the base (1) is held by a releasable latching device (32, 33).

9. Vehicle antenna device according to Claim 8, **characterized in that** the latching device is composed of sprung latching tongues (32) which are arranged on the frame of the base (1), are preferably integral therewith and bear with latching cams (33) on the rear wall of the housing (35) of the mounted radio frequency device (2).

10. Vehicle antenna device according to one of Claims 6 to 9, **characterized in that** the end faces, facing one another in the base (1) when the radio frequency device (2) is mounted, of the protrusions (36-39) and/or of the projections (28-31) have sliding slopes (45).

11. Vehicle antenna device according to one of Claims 1 to 10, **characterized in that** the radio frequency device (2) has sprung contact elements (12) which, when the radio frequency device (2) is mounted in the base (1), bear with pressure on the associated contact points (11) of the at least one antenna structure (5-10) .

12. Vehicle antenna device according to one of Claims 6 to 11, **characterized in that** the protrusions (36-39) and/or the projections (28-31) have a further slope (46) toward the housing of the radio frequency device (2).

13. Vehicle antenna device according to Claim 11 or 12, **characterized in that** at least the areas of the contact elements (12) which bear against the contact points (11) are curved convexly in their longitudinal direction.

14. Vehicle antenna device according to one of Claims 11 to 13, **characterized in that** the contact elements (12) are metallic leaf springs.

15. Vehicle antenna device according to Claim 14, **characterized in that** the leaf springs (12) are embodied in an approximate U shape, with a planar limb (40) which is mechanically attached, and electrically connected, in the radio frequency device (2), preferably on a circuit board (34) arranged therein, and a convexly curved limb (43) which, when the radio frequency device (2) is mounted, bears with pressure on the contact points (11) of the at least one antenna structure (5-10).

16. Vehicle antenna device according to Claim 15, **characterized in that** the planar limb (40) is wider than the curved limb (43).

17. Vehicle antenna device according to Claim 16, **characterized in that** the planar limb (40) has, at the free end, a continuation (41) which is bent towards the curved limb (43) and has the purpose of engaging in a cutout (42) in the circuit board (34).

18. Vehicle antenna device according to one of Claims 1 to 17, **characterized in that** the radio frequency device (2) has a housing (35) made of insulating material.

19. Vehicle antenna device according to one of Claims 1 to 18, **characterized in that** the housing (35) is formed from a plastic sealing compound.

20. Vehicle antenna device according to Claim 18, **characterized in that** securing and/or guiding devices (47) and/or plug-in devices are integrated into the housing (35).

21. Vehicle antenna device according to one of Claims 1 to 20, **characterized in that** the base (1) is widened beyond the connecting region by means of additional sections (26, 27) with projections (30, 31), behind which protrusions (38, 39) of further radio frequency housing parts (34) engage.

22. Vehicle antenna device according to one of Claims 1 to 21, **characterized in that** the base (1) is bonded onto the vehicle windscreen (3).

23. Vehicle antenna device according to one of Claims 1 to 22, **characterized in that** the base (1) is arranged on a point on the vehicle windscreen (3) which adversely affects the field of vision of the driver as little as possible.

24. Vehicle antenna device according to one of Claims 1 to 23, **characterized in that** it is covered on the opposite side of the vehicle windscreen by black printing.

## Revendications

1. Dispositif d'antenne pour véhicule comprenant au moins une structure d'antenne (5 à 10) pouvant être montée sur un pare-brise de véhicule (3), dont le ou les points de base forment des points de contact plats (11) destinés à la liaison électrique avec un appareil à haute fréquence (2) contenant des composants de circuit, un socle (1) en matériau non conducteur, comprenant les points de contact (11) de l'au moins une structure d'antenne (5 à 10) et monté sur le pare-brise de véhicule (3) étant prévu pour recevoir de manière amovible l'appareil à haute fréquence (2), dont les bornes (12) sont reliées électriquement de manière amovible avec les points de contact (11) correspondants, **caractérisé en ce que** les bornes (12) de l'appareil à haute fréquence (2) monté dans le socle (1) sont reliées électriquement de manière amovible directement avec les points de contact correspondants (11) de l'au moins une structure d'antenne (5 à 10).

2. Dispositif d'antenne pour véhicule selon la revendication 1, comprenant au moins deux structures d'antenne, **caractérisé en ce que** les points de base de l'antenne (11) sont regroupés par le biais de lignes d'arrivée (13 - 18) dans une zone de raccordement (4) incluse dans le socle (1) et formée par les points de contact (11).

3. Dispositif d'antenne pour véhicule selon la revendication 2, **caractérisé en ce que** les lignes d'arrivée (17, 18) sont réalisées sous la forme de lignes coplanaires.

4. Dispositif d'antenne pour véhicule selon l'une des revendications 1 à 3, **caractérisé en ce que** des repères (44) pour le positionnement voulu du socle (1) sont appliqués sur le pare-brise de véhicule (3).

5. Dispositif d'antenne pour véhicule selon la revendication 3 ou 4, **caractérisé en ce que** les lignes d'arrivée (13-18) et les repères (44) ainsi que les lignes d'alimentation électrique et de mesure acheminées aux contacts correspondants de l'appareil à haute fréquence (2) sont configurés sous la forme de surfaces imprimées en argent, imprimées simultanément avec l'impression argentée des structures d'antenne (5 - 10) sur le pare-brise de véhicule (3).

6. Dispositif d'antenne pour véhicule selon l'une des revendications 1 à 5, **caractérisé en ce que** le cadre (19-22 et 24) du socle (1) présente des éléments en saillie (28-31) qui dépassent vers l'intérieur et l'appareil à haute fréquence (2) présente des tenons (36-39) correspondant qui dépassent vers l'extérieur et qui sont disposés et configurés de telle sorte que, lorsque l'appareil à haute fréquence (2) est monté sur le socle (1), ils viennent en prise par l'arrière avec les éléments en saillie (18-31) en réalisant un maintien.

7. Dispositif d'antenne pour véhicule selon la revendication 6, **caractérisé en ce que** les tenons (36-39) et les éléments en saillie (28-31) sont présents sur trois côtés de l'appareil à haute fréquence (2) et du socle (1).

8. Dispositif d'antenne pour véhicule selon l'une des revendications 1 à 7, **caractérisé en ce que** l'appareil à haute fréquence (2) monté dans le socle (1) est maintenu par un dispositif d'encliquetage (32, 33) amovible.

9. Dispositif d'antenne pour véhicule selon la revendication 8, **caractérisé en ce que** le dispositif d'encliquetage se compose de languettes d'encliquetage (32) souples disposées sur le cadre du socle (1), de préférence réalisées d'une seule pièce avec celui-ci, qui reposent avec des cames d'encliquetage (33) contre la paroi arrière du boîtier (35) de l'appareil à haute fréquence (2) monté.

10. Dispositif d'antenne pour véhicule selon l'une des revendications 6 à 9, **caractérisé en ce que** les faces frontales des tenons (36-39) et/ou des éléments en saillie (28-31) qui se font face les unes aux autres lors du montage de l'appareil à haute fréquence (2) dans le socle (1) présentent des biseaux de glissement (45).

11. Dispositif d'antenne pour véhicule selon l'une des revendications 1 à 10, **caractérisé en ce que** l'appareil à haute fréquence (2) présente des éléments de contact à ressort (12) qui, lorsque l'appareil à haute fréquence (2) est monté dans le socle (1), reposent sous pression contre les points de contact (11) correspondants de l'au moins une structure d'antenne (5-10).

12. Dispositif d'antenne pour véhicule selon l'une des revendications 6 à 11, **caractérisé en ce que** les tenons (36-39) et/ou les éléments en saillie (28-31) présentent un biseau supplémentaire (46) en direction du boîtier de l'appareil à haute fréquence (2).

13. Dispositif d'antenne pour véhicule selon la revendication 11 ou 12, **caractérisé en ce qu'**au moins les zones des éléments de contact (12) qui reposent contre les points de contact (11) sont à courbure convexe dans le sens de leur longueur.

14. Dispositif d'antenne pour véhicule selon l'une des revendications 11 à 13, **caractérisé en ce que** les éléments de contact (12) sont des ressorts à lame métalliques.

15. Dispositif d'antenne pour véhicule selon la revendication 14, **caractérisé en ce que** les ressorts à lame (12) sont configurés approximativement en forme de U, avec une branche plane (40) fixée mécaniquement et raccordée électriquement dans l'appareil à haute fréquence (2), de préférence sur un circuit imprimé (34) disposé dans celui-ci, ainsi qu'une branche courbée convexe (43) qui, lorsque l'appareil à haute fréquence (2) est monté, repose sous pression contre les points de contact (11) de l'au moins une structure d'antenne (5-10).

16. Dispositif d'antenne pour véhicule selon la revendication 15, **caractérisé en ce que** la branche plane (40) est plus large que la branche courbée (43).

17. Dispositif d'antenne pour véhicule selon la revendication 16, **caractérisé en ce que** la branche plane (40) présente à l'extrémité libre un prolongement (41) replié en direction de la branche courbée (43) destiné à venir en prise dans un creux (42) du circuit imprimé (34).

18. Dispositif d'antenne pour véhicule selon l'une des revendications 1 à 17, **caractérisé en ce que** l'appareil à haute fréquence (2) présente un boîtier (35) en matériau isolant.

19. Dispositif d'antenne pour véhicule selon l'une des revendications 1 à 18, **caractérisé en ce que** le boîtier (35) est formé par une masse coulée de matière plastique.

20. Dispositif d'antenne pour véhicule selon la revendication 18 ou 19, **caractérisé en ce que** des dispositifs de maintien et/ou de guidage (47) et/ou des dispositifs d'enfichage sont intégrés dans le boîtier (35).

21. Dispositif d'antenne pour véhicule selon l'une des revendications 1 à 20, **caractérisé en ce que** le socle (1) est étendu au-delà de la zone de raccordement par des sections supplémentaires (26, 27) munies d'éléments en saillie (30, 31) avec lesquels viennent en prise par l'arrière des tenons (38, 39) d'autres parties du boîtier (34) de l'appareil à haute fréquence.

22. Dispositif d'antenne pour véhicule selon l'une des revendications 1 à 21, **caractérisé en ce que** le socle (1) est collé sur le pare-brise de véhicule (3).

23. Dispositif d'antenne pour véhicule selon l'une des revendications 1 à 22, **caractérisé en ce que** le socle (1) est disposé en un endroit du pare-brise de véhicule (3) où il gêne le moins possible la visibilité du conducteur.

24. Dispositif d'antenne pour véhicule selon l'une des revendications 1 à 23, **caractérisé en ce qu'**il est recouvert d'une impression noire du côté opposé au pare-brise de véhicule.
